# EUROPÄISCHE PATENTSCHRIFT

(11) **EP 2 502 703 B1**
(45) Veröffentlichungstag und Bekanntmachung des Hinweises auf die Patenterteilung: **11.09.2013**
(21) Anmeldenummer: 12160912.7
(22) Anmeldetag: 23.03.2012
(51) Int. Cl.: B24B 13/02, B24B 55/02, B24B 57/02

(54) **Poliervorrichtung mit Drehdurchführung**
Polishing device with rotary feed-through
Dispositif de polissage avec passage tournant

(30) Priorität: 25.03.2011 DE 102011015225; 29.03.2011 DE 102011015458
(43) Veröffentlichungstag der Anmeldung: 26.09.2012
(73) Patentinhaber: Schneider GmbH & Co. KG, 35112 Fronhausen (DE)
(72) Erfinder: Börner, Ulf, 35041 Marburg (DE); Krämer, Klaus, 35232 Dautphetal-Friedensdorf (DE); Schneider, Gunter, 35037 Marburg (DE)
(74) Vertreter: Thews, Gustav

(56) Entgegenhaltungen:
- DE-A1- 19 751 253
- DE-A1- 19 905 583

## Beschreibung

Die Erfindung bezieht sich auf eine Poliervorrichtung zum zonalen Polieren von optischen Linsen mit einem kippbaren Basisteil zur mittel- oder unmittelbaren Aufnahme eines Poliertellers, wobei das Basisteil zwecks Antrieb mit einer in einem Spindelgehäuse drehbar gelagerten Spindelachse einer Polierspindel rotatorisch antreibbar verbunden ist und eine Drehdurchführung vorgesehen ist, mittels derer die Zufuhr von Poliermittel in einen Poliermittelkanal des Basisteils gewährleistet ist.

Die Erfindung bezieht sich auch auf ein Verfahren zum zonalen Polieren von asphärischen, nicht rotationssymmetrischen Linsen unter Verwendung eines durch eine Polierspindel kippbar geführten Poliertellers.

Bei der Herstellung asphärischer bzw. nicht rotationssymmetrischer Linsen wie Linsen mit torischer Oberfläche oder Freiformflächen werden in der Regel Werkzeuge bzw. Polierköpfe benutzt, die kleiner sind als die zu bearbeitende Fläche der Linse, sogenannte zonale Polierwerkzeuge.

Bei der zonalen Bearbeitung wird das Werkzeug bzw. der Polierkopf über die Oberfläche geführt, wobei auf die Bereiche der zu bearbeitenden Fläche der Linse, die nicht vom Werkzeug verdeckt sind, Poliermittel aufgegeben wird, welches dann zwischen das Polierwerkzeug und die zu bearbeitende Fläche der Linse eingearbeitet wird, womit die Polierleistung verbessert wird. Zwecks Anpassung des Polierkopfes an die Form der zu bearbeitenden Oberfläche ist dieser über ein Kugelgelenk kippbar gelagert. Ferner weist der Polierkopf eine elastische Trägerschicht für die Polierfolie auf, sodass eine lokale Verformung des Polierkopfes zwecks Anpassung an die Form der Linse möglich ist.

Ein solches Polierwerkzeug ist aus der DE 10 2004 062 319 B3 bekannt. Sie beschreibt eine Poliervorrichtung für optische Linsen mit einer eine Rotationsachse X aufweisenden Aufnahme zum Anordnen an einer Poliermaschine und einer an der Aufnahme angeordneten Manschette zum rotatorischen Antreiben einer an der Manschette angeordneten Werkzeugaufnahme bzw. Polierkopfaufnahme, wobei die Werkzeugaufnahme über einen koaxial in der Aufnahme gelagerten und in Richtung der Rotationsachse X verschiebbaren Führungskolben kippbar geführt ist.

Ferner ist eine Poliervorrichtung zum Polieren von optischen Linsen aus der DE 10 2008 061 267 A1 bekannt, die die Basis für den Oberbegriff der Ansprüche 1 und 5 bildet. Die Poliervorrichtung weist ein kippbares Basisteil zur mittel- oder unmittelbaren Aufnahme eines Poliertellers auf, wobei das Basisteil zwecks rotatorischem Antrieb mit einer Polierspindel verbunden ist und eine Drehdurchführung zwecks Zufuhr von Poliermittel vorgesehen ist, die mit Bezug zum Basisteil zumindest teilweise gegenüberliegend zur Polierspindel angeordnet ist. Die Drehdurchführung wird von außen mittels einer Schlauchverbindung über einen stationären Poliermittelvorrat versorgt, wobei die Schläuche an dem nicht drehenden Teil der Drehdurchführung befestigt sind, welche aber während des Prozesses ebenfalls verkippt.

Aus der DE 10 2009 036 981 A1 ist eine Poliervorrichtung zum Polieren von optischen Linsen mit einem kippbaren Basisteil zur mittel- oder unmittelbaren Aufnahme eines Poliertellers bekannt, wobei das Basisteil zwecks Aufnahme auf einem Kugelkopf einer Polierspindel eine Kalotte aufweist und das Basisteil zwecks rotatorischen Antriebs über ein Verbindungsteil mit einer Spindelwelle einer Polierspindel gekoppelt ist, wobei die Kalotte als separates Lagerteil ausgebildet und in dem Basisteil angeordnet ist.

Der Erfindung liegt die Aufgabe zugrunde, eine Poliervorrichtung für die zonale Bearbeitung nicht rotationssymmetrischer Flächen bereit zu stellen, die verbesserte Poliereigenschaften hinsichtlich der Beweglichkeit und Langlebigkeit aufweist.

Gelöst wird die Aufgabe erfindungsgemäß durch die Merkmale der Ansprüche 1 oder 5.

Mit der Anordnung der Drehdurchführung am Spindelgehäuse wird die Ankopplung der Schlauchverbindung an die Drehdurchführung von außen, also eine soweit stationäre Schlauchanbindung an das während des Polierprozesses auf dem Kugelkopf kippende und rotierende Basisteil verhindert. Erfindungsgemäß ist lediglich eine an den sich ebenfalls drehenden Teil der Drehdurchführung angeschlossene Schlauchverbindung notwendig. Die Schlauchverbindung dreht sich mit der Spindel und dem drehenden Teil der Drehdurchführung mit. Da nur die flexible Schlauchverbindung an das Basisteil gekoppelt ist, wird das Basisteil in seiner Kippbewegung nur geringfügig beeinflusst. Die Beweglichkeit des Basisteils auf dem Kugelkopf zwecks Anpassung an die durch das rotierende Werkstück vorqegebene Lage wird deutlich verbessert.

Diese Vorteile werden auch durch das erfindungsgemäße Verfahren erreicht. Beim Polieren wird über eine an der Spindelwelle stationär angeordnete Drehdurchführung Poliermittel von außen zugeführt. Über eine flexible Fluidverbindung wird das Poliermittel von der Drehdurchführung zum Basisteil und zu dem darauf angeordneten Polierteller geführt. Vorteilhaft kann es in Bezug auf die erhöhte Beweglichkeit auch sein, wenn die Fluidverbindung einen ersten Anschluss am Basisteil und einen zweiten Anschluss an der Drehdurchführung aufweist, wobei der erste Anschluss relativ zum zweiten Anschluss mit Bezug zu einer Umfangsrichtung der Spindelwelle versetzt angeordnet ist. Somit kann die Fluidverbindung ausreichend lang ausgebildet werden, damit unter Berücksichtigung der zur Verfügung stehenden Flexibilität der Fluidverbindung möglichst wenig Einfluss auf die Kippbewegung des Basisteils bzw. des Polierkopfes besteht.

Hierzu ist es von Vorteil, wenn der erste Anschluss mit Bezug zu der Umfangsrichtung der Spindelwelle gegenüberliegend zum zweiten Anschluss angeordnet ist. Somit sind beide Anschlüsse in maximaler Entfernung zueinander, womit eine maximale Länge der Fluidverbindung gewährleistet ist. Abstände zwischen den Anschlüssen in axialer Richtung werden bei dieser Betrachtung vernachlässigt.

Alternativ kann es vorteilhaft sein, wenn mindestens zwei Fluidverbindungen mit je einem Anschluss vorgesehen sind, wobei die Anschlüsse mit Bezug zu der Umfangsrichtung der Spindelwelle symmetrisch verteilt am Basisteil angeordnet sind. Mit der symmetrischen Anbindung sind die entstehenden Einflüsse auf die Kippbewegung des Basisteils ebenfalls symmetrisch bzw. ausgeglichen, sodass ein optimales Polierergebnis erreicht wird.

Weitere Vorteile und Einzelheiten der Erfindung sind in den Patentansprüchen und in der Beschreibung erläutert und in den Figuren 1 und 2 dargestellt.

Eine in Fig. 1 dargestellte Poliervorrichtung 1 besteht aus einer Polierspindel 4 mit einer um eine Drehachse D in Umfangsrichtung U drehbaren Spindelwelle 4.1, an deren vorderen Ende ein Basisteil 2 mit einem lösbar aufgeklippsten Polierteller 3 vorgesehen ist. Das Basisteil 2 ist über ein als Faltenbalg 4.4 ausgebildetes Verbindungsteil in Drehverbindung mit der Spindelwelle 4.1.

Die Polierspindel 4 weist einen koaxial zur Drehachse D gelagerten Kolben 4.5 auf, an dessen stirnseitgen Ende ein Kugelkopf 4.2 als Teil eines Kugelgelenks zur kippbaren Aufnahme des Basisteils 2 vorgesehen ist. Der Kolben 4.5 ist in Richtung einer Translationsachse T axial beweglich und wird hierzu über einen Zylinder 4.6 geführt.

Die Spindelwelle 4.1 trägt eine Drehdurchführung 5 für Poliermittel, die über einen zweiten Anschluss 5.6 und eine Fluidverbindung 5.1 mit einem ersten Anschluss 2.3 des Basisteils 2 und einem dran anschließenden Poliermittelkanal 2.1 in Durchflussverbindung steht. Die beiden Anschlüsse 2.3, 5.6 liegen an gegenüberliegenden Seiten des Basisteils bzw. der Spindel, sodass die Flexibilität der als Schlauch ausgebildeten Fluidverbindung 5.1 ausgenutzt wird. Die Drehdurchführung 5 ist im Wesentlichen aus einem Grundkörper 5.2 mit einem Ringkanal 5.3 gebildet, der mit der Spindelwelle 4.1 rotiert. Auf dem Grundkörper 5.2 sitz ein relativ zum Grundkörper 5.2 drehbarer Drehring 5.4, der über eine stationäre Zuführleitung 5.5 mit Poliermittel versorgt wird. Der Drehring 5.4 vollzieht die Rotationsbewegung der Spindelwelle 4.1 nicht.

Der Grundkörper 5.2 ist über die flexible Fluidverbindung 5.1 mit dem Poliermittelkanal 2.1 des Basisteils 2 verbunden. Somit ist die für ein solches zonales Polierwerkzeug notwendige Kippbewegung nahezu unbeeinflusst. Lediglich die flexible Fluidverbindung 5.1 könnte einen Einfluss begründen.

Zwecks Gewährleistung einer möglichst verlustfreien Kippbewegung ist das Basisteil 2 als Verbundwerkstoffteil ausgebildet. Hierzu weist das Basisteil 2 eine aus Kunststoff gebildete Kalotte 2.2 als weiteren Teil des Kugelgelenks zur Aufnahme des Kugelkopfes 4.2 auf. Die Kalotte 2.2 ist innerhalb des aus Aluminium gebildeten Basisteils 2 befestigt.

Das aus Aluminium gebildete Basisteil 2 ist vor dem Hintergrund des sehr aggressiven Poliermittels einerseits und des vielfachen Poliertellerwechsels andererseits somit ausreichend verschleißfest.

Nach Fig. 2 ist eine zweite Fluidverbindung 5.1' vorgesehen. Die Fluidverbindung 5.1, 5.1' weist einen mäanderförmigen Leitungsteil 5.1a, 5.1a' erhöhter Flexibilität auf, wobei der jeweilige Anschluss 2.3, 2.3', 5.6, 5.6' auf derselben Seite des Basisteils 2 bzw. der Spindelwelle 4.1 angeordnet ist. Die über den ersten Anschluss 2.3, 2.3' am Basisteil 2 angreifenden Kräfte der Fluidverbindung 5.1, 5.1' gleichen sich bezüglich der Kippbewegung des Basisteils 2 somit aus.

### Bezugszeichenliste

- 1: Poliervorrichtung
- 2: Basisteil
- 2.1: Poliermittelkanal
- 2.2: Kalotte, Lagerteil
- 2.3: erster Anschluss
- 2.3': erster Anschluss
- 3: Polierteller
- 4: Polierspindel
- 4.1: Spindelwelle
- 4.2: Kugelkopf, Kugelgelenk
- 4.4: Verbindungsteil, Faltenbalg
- 4.5: Kolben
- 4.6: Zylinder
- 5: Drehdurchführung
- 5.1: Fluidverbindung
- 5.1': Fluidverbindung
- 5.1a: mäanderförmiger Leitungsteil
- 5.1a': mäanderförmiger Leitungsteil
- 5.2: Grundkörper
- 5.3: Ringkanal
- 5.4: Drehring
- 5.5: Zuführleitung
- 5.6: zweiter Anschluss
- 5.6': zweiter Anschluss

- D: Drehachse
- T: Translationsachse
- U: Umfangsrichtung

## Patentansprüche

1. Poliervorrichtung (1) zum zonalen Polieren von optischen Linsen mit einem kippbaren Basisteil (2) zur mittel- oder unmittelbaren Aufnahme eines Poliertellers (3), wobei das Basisteil (2) zwecks Antrieb mit einer drehbar gelagerten Spindelwelle (4.1) einer Polierspindel (4) rotatorisch antreibbar verbunden ist und eine Drehdurchführung (5) vorgesehen ist, mittels derer die Zufuhr von Poliermittel in einen Poliermittelkanal (2.1) des Basisteils (2) gewährleistet ist, **dadurch gekennzeichnet,**
**dass** die Drehdurchführung (5) mittel- oder unmittelbar an der Spindelwelle (4.1) angeordnet ist und das Basisteil (2) relativ zur Drehdurchführung (5) kippbar ist, wobei die Drehdurchführung (5) über eine flexible Fluidverbindung (5.1) mit dem Basisteil (2) in Durchflussverbindung steht.

2. Poliervorrichtung (1) nach Anspruch 1,
**dadurch gekennzeichnet,**
**dass** die Fluidverbindung (5.1) einen ersten Anschluss (2.3) am Basisteil (2) und einen zweiten Anschluss (5.6) an der Drehdurchführung (5) aufweist, wobei der erste Anschluss (2.3) relativ zum zweiten Anschluss (5.6) mit Bezug zu einer Umfangsrichtung U der Spindelwelle (4.1) versetzt angeordnet ist.

3. Poliervorrichtung (1) nach Anspruch 2,
**dadurch gekennzeichnet,**
**dass** der erste Anschluss (2.3) mit Bezug zu der Umfangsrichtung der Spindelwelle (4.1) gegenüberliegend zum zweiten Anschluss (5.6) angeordnet ist.

4. Poliervorrichtung (1) nach Anspruch 1, 2 oder 3
**dadurch gekennzeichnet,**
**dass** mindestens zwei Fluidverbindungen (5.1, 5.1') mit je einem Anschluss (2.3, 2.3') am Basisteil (2) vorgesehen sind, wobei die Anschlüsse (2.3, 2.3') mit Bezug zu der Umfangsrichtung U der Spindelwelle (4.1) symmetrisch verteilt am Basisteil (2) angeordnet sind.

5. Verfahren zum zonalen Polieren von asphärischen, nicht rotationssymmetrischen Linsen unter Verwendung eines an einer Spindelwelle (4.1) einer Polierspindel (4) kippbar geführten Poliertellers (3),
**dadurch gekennzeichnet,**
**dass** beim Polieren über eine an der Spindelwelle (4.1) stationär angeordnete Drehdurchführung (5) Poliermittel zugeführt und über eine flexible Fluidverbindung (5.1) zum Polierteller (3) geführt wird.

## Claims

1. Polishing device (1) for zonal polishing of optical lenses having a tiltable base portion (2) for indirectly or directly receiving a polishing pad (3), wherein, for driving purposes, the base portion (2) is connected to a pivoted spindle shaft (4.1) of a polishing spindle (4) so as to be capable of being rotationally driven and a rotary union (5) is provided, by means of which the feeding of a polishing agent into a polishing agent channel (2.1) of the base part (2) is ensured,
**characterized in that**
the rotary union (5) is indirectly or directly arranged on the spindle shaft (4.1) and the base portion (2) is tiltable relative to the rotary union (5), wherein the rotary union (5) is in flow connection with the base portion (2) (5.1) by way of a flexible fluid connection (5.1).

2. Polishing device (1) according to claim 1,
**characterized in that**
the fluid connection (5.1) has a first connector (2.3) on the base portion (2) and a second connector (5.6) on the rotary union (5), wherein the first connector (2.3) is staggered relative to the second connector (5.6) with respect to a circumferential direction U of the spindle shaft (4.1).

3. Polishing device (1) according to claim 2,
**characterized in that**
the first connector (2.3) is arranged opposite the second connector (5.6) with respect to the circumferential direction of the spindle shaft (4.1).

4. Polishing device (1) according to claim 2 or 3
**characterized in that**
at least two fluid connections (5.1, 5.1'), each with a connector (2.3, 2.3') on the base part (2), are provided, wherein the connectors (2.3, 2.3') are arranged symmetrically distributed on the base part (2) with respect to the circumferential direction U of the spindle shaft (4.1).

5. Method for zonal polishing of aspheric, non-rotationally symmetrical lenses using a polishing pad (3) guided on a spindle shaft (4.1) of a polishing spindle (4) so as to be tiltable,
**characterized in that**
during polishing, a polishing agent is supplied and led to the polishing pad (3) by way of a flexible fluid connection (5.1) by way of a rotary union (5) stationarily arranged on the spindle shaft (4.1).

## Revendications

1. Dispositif de polissage (1) pour le polissage zonal de lentilles optiques avec une partie de base (2) basculante pour la réception indirecte ou directe d'un polissoir (3), la partie de base (2) étant, en vue de l'entraînement, raccordée, de façon à pouvoir être entraînée en rotation, à un arbre de broche (4.1), supporté en rotation, d'une broche de polissage (4), et un passage tournant (5) étant prévu, au moyen duquel est assurée l'amenée de l'agent de polissage dans une canalisation d'agent de polissage (2.1) de la partie de base (2),
**caractérisé en ce que**
le passage tournant (5) est disposé indirectement ou directement sur l'arbre de broche (4.1), et **en ce que** la partie de base (2) peut basculer par rapport au passage tournant (5), le passage tournant (5) étant en communication d'écoulement avec la partie de base (2) par le biais d'un raccordement fluidique (5.1) flexible.

2. Dispositif de polissage (1) selon la revendication 1,
**caractérisé en ce que**
le raccordement fluidique (5.1) présente un premier raccord (2.3) sur la partie de base (2) et un deuxième raccord (5.6) sur le passage tournant (5), le premier raccord (2.3) étant disposé de façon décalée par rapport au deuxième raccord (5.6) en référence à une direction circonférentielle U de l'arbre de broche (4.1).

3. Dispositif de polissage (1) selon la revendication 2,
**caractérisé en ce que**,
en référence à une direction circonférentielle de l'arbre de broche (4.1), le premier raccord (2.3) est disposé en face du deuxième raccord (5.6).

4. Dispositif de polissage (1) selon la revendication 1, 2 ou 3,
**caractérisé en ce**
**qu'**au moins deux raccordements fluidiques (5.1, 5.1') sont prévus avec chacun un raccord (2.3, 2.3') sur la partie de base (2), les raccords (2.3, 2.3') étant, en référence à la direction circonférentielle U de l'arbre de broche (4.1), disposés de façon symétriquement répartie sur la partie de base (2).

5. Procédé de polissage zonal de lentilles asphériques non symétriques en rotation, avec utilisation d'un polissoir (3) guidé de façon basculante sur un arbre de broche (4.1) d'une broche de polissage (4),
**caractérisé en ce que**,
lors du polissage, l'agent de polissage est amené par le biais d'un passage tournant (5) disposé de façon fixe sur l'arbre de broche (4.1) et est guidé vers le polissoir (3) par le biais d'un raccordement fluidique (5.1) flexible.
